# EUROPÄISCHE PATENTSCHRIFT

(11) **EP 0 014 715 B1**
(45) Veröffentlichungstag und Bekanntmachung des Hinweises auf die Patenterteilung: **14.10.1981**
(21) Anmeldenummer: 79900413.0
(22) Anmeldetag: 07.04.1979
(51) Int. Cl.: E02D 9/02, E21B 19/06

(54) **Rohrziehmaschine zum Ziehen eines Bohrrohres aus dem Erdreich**
Machine for pulling out a drilling tube of the ground
Machine pour extraire du sol un tube de forage

(30) Priorität: 10.04.1978 DE 2815467
(43) Veröffentlichungstag der Anmeldung: 03.09.1980
(73) Patentinhaber: STAHL- UND APPARATEBAU HANS LEFFER GmbH, D-66125 Saarbrücken (DE)
(72) Erfinder: Blaschke,Kurt, D-6602 Saarbrücken-Dudweiler (DE); Roob,Josef, D-6690St.Wendel 1 (DE)
(74) Vertreter: Weydert, Robert
(86) Internationale Anmeldenummer: DE7900038
(87) Internationale Veröffentlichungsnummer: WO7900908

## Beschreibung

Die Erfindung betrifft eine Rohrziehmaschine zum Ziehen eines Bohrrohres für Pfahlgründungen nach dem Betonieren, mit einer mehrgliedrigen Spannschelle, deren Glieder miteinander verbunden sind, und mit hydraulischen Zylindern zum Bewegen der Spannschellenglieder zwecks Aufbringung einer Schließkraft sowie mit einem Grundrahmen, der zum Durchtritt des Bohrrohres beim seitlichen Heranschieben der Rohrziehmaschine in Arbeitsposition mit einer Öffnung versehen ist, wobei die in Umfangsrichtung aneinandergrenzenden Spannschellenglieder zum seitlichen Durchtritt des Bohrrohres im Bereich der Öffnung des Grundrahmens aufspreizbar und in Arbeitsposition der Rohrziehmaschine miteinander verriegelbar sind. Die Erfindung geht damit aus von einer Rohrschelle für eine hydraulische Verrohrungsvorrichtung, wie sie in der DE-A-2 708 727 beschrieben ist, die im Hinblick auf Art. 87 des EPÜ nicht zum Stand der Technik nach Art. 54 (2) des EPÜ gehört. Diese Rohrschelle weist ebenfalls nach vorn öffnende Spannschellenglieder auf, um die gesamte Vorrichtung relativ zu einem Bohrrohr seitlich in Arbeitsposition oder umgekehrt verschieben zu können. Da es sich jedoch um eine Rohrschelle für eine hydraulische Verrohrungsvorrichtung handelt, bei der die Rohrschelle in oszillierende Drehbewegungen versetzt wird, um ein Bohrrohr niederzutreiben, ist ein geschlossener Tragrahmen zur Abstützung der drehbaren Rohrschelle notwendig, der zum seitlichen Heranschieben der gesamten Vorrichtung bei vorne geöffneter Rohrschelle ebenfalls geöffnet werden muß, was durch eine lösbare Querverstrebung des Rahmens ermöglicht wird. Diese Querverstrebung muß mit den Längsstreben des Tragrahmens verbunden werden, wenn die gesamte Vorrichtung in Arbeitsposition auf dem Erdboden verschoben worden ist. Hierzu ist ein gewisser Raumbedarf erforderlich, um die Querstrebe anzusetzen, weshalb es unmöglich ist, ein in der Nähe einer Wand gesetztes Bohrrohr zu behandeln, beispielsweise zu ziehen. Dies ist auch deshalb nicht möglich, weil die horizontal schwenkbaren, in Umfangsrichtung aneinandergrenzenden Spannschellenglieder auf Kreisbögen nach außen schwenken müssen, um eine Öffnung zum Durchtritt des Bohrrohres zu bilden. Die aufgespreizte Lage dieser Spannschellenglieder bestimmt den Mindestabstand von einer Wand, auf den die Vorrichtung an das Bohrrohr seitlich herangeschoben werden kann.

Der Erfindung liegt die Aufgabe zugrunde, eine reine Rohrziehmaschine ohne Verrohrungseinrichtung, d. h. etwa nach der DE-Gebrauchsmusterschrift 77 18 042 dazu einzurichten, ein in unmittelbarer Wandnähe eingetriebenes Bohrrohr zu ziehen. Sie benutzt dabei das in der DE-A 27 08 727 beschriebene Merkmal eines zum Durchtritt des Bohrrohres mit einer Öffnung versehenen Grundrahmens, wobei die Lösung der gestellten Aufgabe darin besteht, daß die in Umfangsrichtung aneinandergrenzenden, die Öffnung bildenden Spannschellenglieder gelenkig an jeweils benachbarte Zwischen-Spannschellenglieder angeschlossen sind, die mittels je eines doppelt wirkenden Schließzylinders unter Mitnahme der die Öffnung bildenden Spannschellenglieder soweit aufspreizbar sind, daß diese Spannschellenglieder - kniehebelartig nach innen geschwenkt - die Öffnung zum Durchtritt des Bohrrohres bilden. Die aneinandergrenzenden Spannschellenglieder benötigen somit zum Aufspreizen, d. h. zur Herstellung der Durchtrittsöffnung, keinen die seitliche Verschiebbarkeit der Rohrziehmaschine gegenüber einer Wand einengenden Platz, sondern ihre Gelenkpunkte werden nach außen verschwenkt, wobei die Spannschellenglieder selbst kniehebelartig nach innen geschwenkt werden können.

Zweckmäßig werden die Zwischen-Spannschellenglieder ebenso wie zwei aneinandergrenzende Haupt-Spannschellenglieder auf festen, vom Grundrahmen getragenen Achsen spiegelbildlich gelagert. Auch hierdurch wird erreicht, daß die beiden aufspreizbaren Spannschellenglieder selbst keine Schwenkbewegung nach außen mehr ausführen, sondern durch die Schwenkbewegung der Zwischenglieder auf einen erforderlichen Abstand voneinander verstellt werden, ähnlich wie der Wippausleger eines Krans. Der Kreisbogen, auf dem sich die Enden der Zwischenglieder bewegen, berührt die Wand nicht, da die Zwischenglieder bei der einen Endlage, in der die aufspreizbaren Spannschellenglieder aneinandergrenzen, nur wenig gegenüber der jeweiligen Senkrechten zur Wand verlaufen. Die vertikalen Schwenkachsen der Zwischenglieder sind zweckmäßig die diametral angeordneten Hubzylinder der Rohrziehmaschine, die sich auf dem Grundrahmen abstützen und die schrittweisen Ziehhübe zum Ziehen des Bohrrohres bewirken.

Die Schließzylinder zum Bewegen der Zwischenglieder und damit zum Auseinanderstellen der aufspreizbaren Spannschellenglieder sind zweckmäßig zwischen Plattenpaaren pendelnd festgelegt, die die Haupt-Spannschellenglieder tragen. Diese Haupt-Spannschellenglieder erstrecken sich vorzugsweise über einen Bogenwinkel von etwas weniger als 180° und sind, wie bekannt, von einem einzigen schwimmend angeordneten Spannzylinder zu betätigen. Wenn diese Haupt-Spannschellen zum Festlegen der Rohrziehmaschine an dem zu ziehenden Bohrrohr einwärts geschwenkt werden, bilden die verriegelten aufspreizbaren Spannschellenglieder eine Gegenstützfläche.

Die zugfeste Verriegelung zwischen beiden aufspreizbaren Spanngliedern kann beliebig gestaltet und auch von Hand zu betätigen sein. Beispiele für derartige Verriegelungen zeigen die US-A-1 804 758, 684 166 und 3 675 278. Nicht verwendbar wäre eine Verriegelungsvorrichtung nach der FR-A-1 532569, da diese von der Funktion her der im Rahmen dieser Erfindung gestellten Aufgabe, eine Rohrziehmaschine in Wandnähe aufstellen zu können, zuwiderläuft.

Bevorzugt wird zur Verriegelung der aufspreizbaren Spannschellenglieder ein an einem Spannschellenglied um eine vertikale Achse schwenkbar gelagerter und wie an sich bekannt mit einem verdickten Kopf versehener Riegelbolzen, wobei das andere Spannschellenglied mit einem zweiteiligen Widerlager für den verdickten Kopf des Riegelbolzens versehen ist. Eine Widerlagerhälfte ist als nach außen ausschwenkbarer Arm ausgebildet, an dem ein doppelt wirkender kleiner Stellzylinder angreift. Hierdurch kann der Verriegelungsvorgang automatisch ausgeführt werden, wie in der Zeichnungsbeschreibung näher erläutert wird.

In der Zeichnung ist ein Ausführungsbeispiel einer Rohrziehmaschine gemäß der Erfindung dargestellt, und zwar zeigt
Fig. 1 eine Seitenansicht,
Fig. 2 eine Draufsicht, und
Fig. 3 eine Draufsicht wie Fig. 2 mit Offen-Stellung der Spannschellenanordnung.

Die Hauptbestandteile der Rohrziehmaschine sind ein Grundrahmen 1, eine Spannschellenanordnung 2 (Fig. 1) und zwei diametral angeordnete Hubzylinder 4 und 5, deren Kolbenstangen 4a und 5a sich auf dem Grundrahmen 1 abstützen. Die Spannschellenanordnung 2 ist an den Hubzylindern 4, 5 axial festgelegt, wobei aber gewisse Spannschellenglieder um die Hubzylinder als vertikale Achsen schwenkbar angeordnet sind. Wenn die Spannschellenanordnung 2 mit einem zu ziehenden Bohrrohr verspannt ist und die Kolbenstangen 4a, 5a der Hubzylinder ausgefahren werden, wird ein Ziehhub ausgeführt.

Aus Fig. 2 ist ersichtlich, daß die Rohrziehmaschine sehr nahe an eine Wand 6 herangerückt ist, um ein sich in Wandnähe befindliches Bohrrohr zu ziehen. Diese Platzverhältnisse lassen es nicht zu, eine übliche Rohrziehmaschine zu verwenden, die normalerweise mittels Kran auf ein zu ziehendes Bohrrohr aufgefädelt und somit in Arbeitsposition gebracht wird. Der erste Schritt, die Rohrziehmaschine durch eine auf die Wand 6 hin gerichtete Bewegung in Arbeitsposition bringen zu können, besteht darin, daß der Grundrahmen 1 zur Wand 6 hin gabelförmig offen ausgebildet ist, was in der Draufsicht nach Fig.2 aus Gründen der Übersichtlichkeit nicht näher dargestellt ist. Die Seitenansicht nach Fig. 1 zeigt die geschlossene Seite des Grundrahmens 1, der die gesamte hydraulische Versorgungsanlage enthält.

Die Spannschellenanordnung 2 umfaßt nach Fig. 2 zunächst zwei Haupt-Spannschellenglieder 2a und 2b, die sich über fast 180°-Bogenwinkel erstrecken und an zwei etwa gabelförmigen Plattenpaaren 7 und 8 angeordnet sind. Die Gabelform der Plattenpaare 7 und 8 entspricht im übrigen etwa der Gabelform des Grundrahmens 1. Die Plattenpaare und 8 sind auf den diametral angeordneten Hubzylindern 4, 5 schwenkbar gelagert und werden von einem einzigen doppelt wirkenden, schwimmend angeordneten Spannzylinder 9 betätigt. Der Spannzylinder 9 ist über Laschenpaare 10 bei 11 gelenkig an das Plattenpaar 7 und über die Kolbenstange 9a (Fig.1) bei 12 gelenkig an das Plattenpaar 8 angeschlossen. Ein Spannhub wird dadurch ausgeführt, daß die Kolbenstange 9a nach links und die Laschen 10 nach rechts bewegt werden.

Die mehrgliedrige Spannschellenanordnung 2 umfaßt ferner im Bereich der offenen Gabel des Grundrahmens 1 zwei aneinandergrenzende Spannschellenglieder 2c und 2d sowie zwei Zwischenglieder 2e und 2f. Die aneinandergrenzenden Spannschellenglieder 2c und 2d sind aufspreizbar, um die Gliederkette der Spannschellenanordnung 2 zur Wand 6 etwa so weit zu öffnen wie die gabelförmige Öffnung des Grundrahmens 1. Hierzu sind das Spannschellenglied 2c über einen Gelenkzapfen 14 an das Zwischenglied 2e und das Spannschellenglied 2d über einen Gelenkzapfen 15 an das Zwischenglied 2f gelenkig angeschlossen. Die Zwischenglieder 2e und 2f ihrerseits sind ebenfalls an den Hubzylindern 4, 5 schwenkbar gelagert und an Schließzylindern 16 und 17 angeschlossen, die bei 18 und 19 in waagerechter Ebene zwischen den Plattenpaaren 7 und 8 liegend pendelnd festgelegt sind. Die Umrisse der Zwischenglieder 2e und 2f der Spannschellenanordnung sind zur Verdeutlichung in Fig. 2 durch eine Schraffur hervorgehoben.

Wie schon gesagt, sind die aneinandergrenzenden Spannschellenglieder 2c und 2d gelenkig mit den Zwischengliedern 2e und 2f verbunden, jedoch ist ihre relative Schwenkbarkeit um die Gelenkzapfen 14 bzw. 15 durch bogenförmige Schlitze 20, 21 in den Zwischengliedern begrenzt, in die Zapfen 22, 23 der Spannschellenglieder 2c, 2d eingreifen. Zur Verdeutlichung dieser begrenzten Schwenkbeweglichkeit der Spannschellenglieder 2c, 2d ist auf der rechten Seite in Fig. 2 die obere Platte 8 teilweise weggebrochen.

Fig. 2 zeigt die beiden aneinandergrenzenden Spannschellenglieder 2c, 2d in der Schließlage, in der die Kolbenstangen der Schließglieder 16, 17 ausgefahren sind. In dieser Schließlage sind die beiden Spannschellenglieder 2c, 2d durch einen Riegelbolzen 24 verriegelt, der um einen vertikalen Gelenkbolzen 25 an dem Spannschellenglied 2c schwenkbar gelagert ist und einen verdickten Kopf 24a hat, der in Riegelstellung hinter ein zweiteiliges Widerlager 26, 27 des Spannschellengliedes 2d greift. Das feststehende Widerlagerteil 26 ist ein mit dem Spannschellenglied 2d einheitlicher Vorsprung, wogegen das Widerlager 27 Teil eines nach außen ausschwenkbaren Armes 28 des Spannschellengliedes 2d ist. Dieser Arm 28 ist um einen Gelenkbolzen 29 des Spannschellengliedes 2d schwenkbar gelagert. Zum Bewegen des Armes 28 mit dem Widerlager 27 zwischen der in Fig. 2 dargestellten Riegelstellung und einer ausgeschwungenen Lage dient ein an dem Spannschellenglied 2d festgelegter kleiner doppelt wirkender Stellzylinder 30. Der Arm 28 hat eine vorspringende Ecke 28a, die beim Auswärtsschwenken des Armes 28 gegen den Kopf 24a des Riegelbolzens 24 drückt und diesen im Gegenuhrzeigersinn so verschwenkt, daß der verdickte Kopf 24a von dem festen Widerlager 26 freikommt.

Die Wirkungsweise der Rohrziehmaschine gemäß der Erfindung ist folgende:
Ausgehend von der in Fig. 2 dargestellten Schließlage sei angenommen, daß die Rohrziehmaschine ein Rohr gezogen hat und vorbereitet werden soll, um an einem anderen Bohrrohr eingesetzt zu werden. Hierzu müssen die aneinandergrenzenden Spannschellenglieder 2c, 2d aufgespreizt werden, wie Fig. 3 zeigt. Zunächst wird durch Betätigen des Stellzylinders 30 der Arm 28 mit dem Widerlager 27 auswärts geschwenkt, wobei die Nase 28a den verdickten Kopf 24a des Riegelbolzens 24 von dem Widerlager wegdrückt. Hiernach werden die Schließzylinder 16, 17 auf Einziehen ihrer Kolbenstange betätigt, wodurch die Zwischenglieder 2e, 2f gegenläufig um ca. 90° nach außen schwenken und die Spannschellenglieder 2c, 2d so weit sich voneinander entfernen, daß sie mindestens den Abstand eines Bohrrohrdurchmessers haben. Bei diesem Auseinanderschwenken der Zwischenglieder 2e, 2f können die Spannschellenglieder 2c, 2d an der Wand 6 vorbeigleiten und um die Gelenkzapfen 14, 15 schwenken, jedoch nur so weit, wie die Länge der bogenförmigen Schlitze 20, 21 es erlauben. Das Einwärtsschwenken der Spannschellenglieder 2c, 2d bis zur Grenzlage, in der sich die Zapfen 22, 23 an den anderen Enden der Schlitze 20, 21 befinden, wie Fig. 3 zeigt, kann auch von Hand erfolgen.

Wenn auch die Haupt-Spannschellenglieder 2a, 2b durch Einfahren der Kolbenstange 9a des Spannzylinders 9 geöffnet sind, ist die Rohrziehmaschine vorbereitet, um zum Ziehen eines Bohrrohres umgesetzt zu werden (Fig. 3).

Die Rohrziehmaschine wird in Arbeitsposition gebracht, indem sie mit auseinandergespreizten Spannschellengliedern 2c, 2d in Richtung auf die Wand 6 zu verschoben wird, so daß das Bohrrohr in die gabelförmige Öffnung des Grundrahmens 1 und die geöffnete Spannschellenanordnung 2 eintritt. Daraufhin werden die Kolbenstangen der Schließzylinder 16, 17 ausgefahren und die Zwischenglieder 2e, 2f gegensinnig einwärts verschwenkt. Hierbei finden die Spannschellenglieder 2c, 2d an dem Bohrrohr Anschlag und behalten so ihre miteinander in etwa fluchtende Lage. Diese fluchtende Lage ist wichtig für ein selbsttätiges Einfädeln des Riegelbolzens 24 in das Widerlager des Spannschellengliedes 2d, wobei dafür gesorgt wird, daß das Spannschellenglied 2d früher in die durch die Endlage des Zapfens 23 bestimmte Grenz-Schwenklage gegenüber dem Zwischenglied 2f gelangt als das andere Spannschellenglied 2c. Zu diesem Zweck wird der Schließzylinder 16 beim Ausfahren seiner Kolbenstange gedrosselt betätigt. Gelangt der verdickte Kopf 24 mit seiner unteren schrägen Auflauffläche in den Bereich der Widerlager 26 und 27, so gleitet er entgegen dem Druck einer Feder 31 über das Widerlager 26 und fällt hinter dieses Widerlager ein. Der Arm 28 kann bei diesem Vorgang beigeschwenkt sein, so daß beim Einrasten des verdickten Kopfes hinter das Widerlager 27 der Arm 28 gegen den nachhaltigen Druck im Stellzylinder 30 ausweicht. Damit sind die Spannschellenglieder 2c und 2d miteinander zugfest verriegelt.

Nachdem auf diese Weise die Gliederkette der Spannschellenanordnung 2 geschlossen ist, wird die Kolbenstange 9a des Spannzylinders 9 ausgefahren, wodurch die Haupt-Spannschellenglieder 2a, 2b mit ihren Plattenpaaren 7, 8 um die Hubzylinder 4, 5 gegenläufig einwärts schwenken und das zu ziehende Bohrrohr gegen die zugfest gegeneinander verriegelten Spannschellenglieder 2e, 2c, 2d, 2f drücken. Damit ist die Spannschellenanordnung 2 mit dem Bohrrohr verspannt, so daß die Hubzylinder 4, 5 zur Ausführung eines Ziehhubes betätigt werden können.

An dieser Stelle sei vermerkt, daß eine Ausführungsform der Rohrziehmaschine denkbar ist, bei der die Spannschellenglieder 2c, 2d durch besondere Hydraulikzylinder um die Gelenkzapfen 14, 15 verschwenkt und dadurch aufgespreizt werden könnten.

Dann muß - um die Rohrziehmaschine in der Nähe der Wand 6 in Arbeitsposition zu bringen - die Verschiebebewegung der Rohrziehmaschine zur Wand 6 hin begleitet sein von einem gesteuerten Einschwenken der Spannschellenglieder 2c, 2d, um diese Glieder an der der Wand 6 hingewandten Mantelfläche des Bohrrohres zur Anlage zu bringen.

## Patentansprüche

1. Rohrziehmaschine zum Ziehen eines Bohrrohres für Pfahlgründungen nach dem Betonieren, mit einer mehrgliedrigen Spannschelle (2a, b, c, d, e, f), deren Glieder miteinander verbunden sind, und mit hydraulischen Zylindern (9) zum Bewegen der Spannschellenglieder zwecks Aufbringung einer Schließkraft, sowie mit einem Grundrahmen (1), der zum Durchtritt des Bohrrohres beim seitlichen Heranschieben der Rohrziehmaschine in Arbeitsposition mit einer Öffnung versehen ist, wobei die in Umfangsrichtung aneinandergrenzenden Spannschellenglieder (2c, d, e, f) zum seitlichen Durchtritt des Bohrrohres im Bereich der Öffnung des Grundrahmens aufspreizbar und in Arbeitsposition der Rohrziehmaschine miteinander verriegelbar sind, dadurch gekennzeichnet, daß die in Umfangsrichtung aneinandergrenzenden, die Öffnung bildenden Spannschellenglieder (2c, 2d) gelenkig an jeweils benachbarte Zwischen-Spannschellenglieder (2e, 2f) angeschlossen sind, die mittels je eines doppeltwirkenden Schließzylinders (16, 17) unter Mitnahme der die Öffnung bildenden Spannschellenglieder (2c, 2d) so weit aufspreizbar sind, daß diese Spannschellenglieder - kniehebelartig nach innen geschwenkt - die Öffnung zum Durchtritt des Bohrrohres bilden, um die Rohrziehmaschine in der Nähe einer Wand in Arbeitsposition zu bringen.

2. Rohrziehmaschine nach Anspruch 1, dadurch gekennzeichnet, daß die Zwischen-Spannschellenglieder (2e, 2f) ebenso wie zwei aneinandergrenzende Haupt-Spannschellenglieder (2a, 2b) auf festen, vom Grundrahmen (1) getragenen Achsen (4, 5) spiegelbildlich gelagert sind.

3. Rohrziehmaschine nach Anspruch 2, dadurch gekennzeichnet, daß die Schließzylinder (16, 17) zwischen die Haupt-Spannschellenglieder (2a, 2b) tragenden Plattenpaaren (7, 8) pendelnd festgelegt sind.

4. Rohrziehmaschine nach Anspruch 1 bis 3, dadurch gekennzeichnet, daß die Haupt-Spannschellenglieder (2a, 2b) sich über einen Bogenwinkel von etwas weniger als 180° erstrecken und wie bekannt von einem einzigen schwimmend angeordneten Spannzylinder (9) betätigbar sind.

5. Rohrziehmaschine nach Anspruch 1, dadurch gekennzeichnet, daß zur Verriegelung der die Öffnung bildenden Spannschellenglieder (2c, 2d) an einem Spannschellenglied (2c) wie an sich bekannt ein mit einem verdickten Kopf (24a) versehener Riegelbolzen (24) um einen vertikalen Gelenkbolzen (25) schwenkbar gelagert ist und das andere Spannschellenglied (2d) mit einem zweiteiligen Widerlager (26, 27) für den verdickten Kopf des Riegelbolzens versehen ist, und daß eine Widerlagerhälfte (27) als nach außen ausschwenkbarer Arm (28) jenes Spannschellengliedes (2d) ausgebildet ist, an dem ein doppelt wirkender Stellzylinder (30) angreift.

## Claims

1. Tube pulling machine for the pulling of a drill tube for pile foundations after cementing, comprising a multiple element clamping collar (2a, b, c, d, e, f) with interconnected elements, and hydraulic cylinders (9) for the operation of the clamping collar elements in order to apply a closure force, and comprising a support frame (1) provided with an opening for the passage of the drill tube when the tube pulling machine is moved laterally toward the drill tube into operating position, and wherein the circumferentially adjacent clamping collar elements (2c, d, e, f) are adapted to be spread apart in the area of the support frame opening to permit lateral passage of the drill tube, and are adapted to be locked together in the working position of the tube pulling machine, characterized in that the circumferentially adjacent clamping collar elements (2c, 2d) defining the opening are each pivotably connected to adjacent intermediate clamping collar elements (2e, 2f) which are each adapted to be spread apart by means of a double action closure cylinder (16, 17) and take along therewith the clamping collar elements (2c, 2d) defining the opening a distance sufficient for these clamping collar elements - pivoted inwardly similarly to a bell crank - to form the opening for the passage of the drill tube so as to permit the tube pulling machine to be placed into working position in proximity of a wall.

2. Tube pulling machine according to claim 1, characterized in that the intermediate clamping collar elements (2e, 2f) as well as two adjacent principal clamping collar elements (2a, 2b) are symmetrically mounted on stationary axes (4, 5) supported from the support frame (1 ).

3. Tube pulling machine according to claim 2, characterized in that the closure cylinders (16, 17) are pendulum like secured between plate pairs (7, 8) supporting the principal clamping collar elements (2a, 2b).

4. Tube pulling machine according to claims 1 to 3, characterized in that the principal clamping collar elements (2a, 2b) extend over an arc angle of somewhat less than 180° and are actuatable, as is known per se, from a single floatingly arranged clamping cylinder (9).

5. Tube pulling machine according to claim 1, characterized in that for the purpose of locking the clamping collar elements (2c, 2d) defining the opening, on one clamping collar element (2c) is pivotably mounted, as is known per se, on a vertical hinge pin (25), a locking pin (24) having an enlarged head (24a) and the other clamping collar element (2d) is provided with a two-part abutment (26, 27) for the enlarged head of the locking pin, and that one portion (27) of the abutment is formed by an outwardly pivotable arm (28) of the said clamping collar element (2d) to which arm a double action actuating cylinder (30) is connected.

## Revendications

1. Machine pour extraire du sol des tubes de forage pour fondations sur pieux après le bétonnage, comportant une bride de serrage à plusieurs pièces (2a, b, c, d, e, f) reliées ensemble, et des cylindres hydrauliques (9) pour mouvoir les pièces de la bride de serrage pour exercer une force de fermeture, et comportant un bâti de support (1) muni d'une ouverture pour le passage du tube de forage lorsque la machine est avancée latéralement en position de travail, et les pièces (2c, d, e, f) adjacentes en direction circonférentielle de la bride de serrage pouvant être écartées l'une de l'autre dans la région de l'ouverture du bâti de support, pour le passage latéral du tube de forage, et pouvant être verrouillées l'une à l'autre dans la position de travail de la machine, caractérisée en ce que les pièces (2c, 2d) de la bride de serrage adjacentes en direction circonférentielle et formant l'ouverture sont reliées chacune à pivotement à des pièces (2e, 2f) adjacentes intermédiaires de la bride de serrage, ces pièces intermédiaires de la bride de serrage pouvant être écartées l'une de l'autre chacune à l'aide d'un cylindre de fermeture à double effet en entraînant avec elles les pièces de la bride de serrage formant l'ouverture d'une distance suffisante pourque ces pièces de la bride de serrage - pivotées vers l'intérieur de façon semblable à un levier coudé - forment l'ouverture pour le passage du tube de forage afin de pouvoir amener la machine en position de travail en proximité d'une paroi.

2. Machine pour extraire des tubes de forage selon la revendication 1, caractérisée en ce que les pièces intermédiaires (2e, 2f) de la bride de serrage ainsi que deux pièces principales (2a, 2b) adjacentes de la bride de serrage sont montées symmétriquement sur des axes fixes (4, 5) portés par le bâti de support (1).

3. Machine pour extraire des tubes de forage selon la revendication 2, caractérisée en ce que les cylindres de fermeture (16, 17) sont montés à pivotement entre des paires de plaques (7, 8) supportant les pièces principales (2a, 2b) de la bride de serrage.

4. Machine pour extraire des tubes de forage selon la revendication 1, caractérisée en ce que les pièces principales (2a, 2b) de la bride de serrage s'étendent sur un angle quelque peu inférieur à 180° et sont à actionner de façon connue, par un seul cylindre de serrage (9) flottant.

5. Machine pour extraire des tubes de forage selon la revendication 1, caractérisée er ce que pour le verrouillage des pièces (2c, 2d) l'une des pièces (2c) de la bride de serrage formant l'ouverture de la bride de serrage est munie, de façon connue, d'un boulon de verrouillage (24) avec une tête élargie (24a) et monté à pivotement autour d'un pivot vertical (25) et l'autre pièce (2d) de la bride de serrage est muni d'une butée double (26, 27) pour la tête élargie du boulon de verrouillage, et en ce que l'une des moitiés (27) de la butée est formée par un bras (28) pouvant pivoter vers l'extérieur de cette pièce (2d) de la bride de serrage auquel un servocylindre à double effet (30) est relié.
